# EUROPÄISCHE PATENTSCHRIFT

(11) **EP 0 620 878 B1**
(45) Veröffentlichungstag und Bekanntmachung des Hinweises auf die Patenterteilung: **07.02.1996**
(21) Anmeldenummer: 92923241.1
(22) Anmeldetag: 04.11.1992
(51) Int. Cl.: E01C 13/00, D04H 11/00, D06N 7/00

(54) **BODENBELAGSBAHN FÜR SPORTFLÄCHEN, INSBESONDERE KUNSTRASEN**
STRIP FLOOR-COVERING FOR SPORTS SURFACES, IN PARTICULAR SYNTHETIC-GRASS SURFACES
BANDE DE REVETEMENT DE SOL POUR TERRAINS DE SPORT, NOTAMMENT EN GAZON ARTIFICIEL

(30) Priorität: 05.11.1991 DE 4136341
(43) Veröffentlichungstag der Anmeldung: 26.10.1994
(73) Patentinhaber: EN-TOUT-CAS INTELLECTUAL PROPERTY B.V., St. Albans, Hertfordshire AL1 5E13 (GB)
(72) Erfinder: BAUER, Ulrich, D-3360 Osterode Lerbach (DE)
(74) Vertreter: Hoeger, Stellrecht & Partner
(86) Internationale Anmeldenummer: EP9202532
(87) Internationale Veröffentlichungsnummer: WO9309293

(56) Entgegenhaltungen:
- CH-A- 452 472
- DE-A- 1 635 484
- DE-A- 3 835 880
- US-A- 3 537 946
- US-A- 3 661 691
- US-A- 4 902 540

## Beschreibung

Die Erfindung betrifft eine als Polware ausgebildete Bodenbelagsbahn für Sportflächen, insbesondere einen Kunstrasen, mit einer Öffnungen aufweisenden und deshalb wasserdurchlässigen Trägerbahn, mit an letzterer befestigten, den Pol bildenden Polelementen sowie einer an der Unterseite der Trägerbahn angeordneten dickenelastischen Kunststoffschicht aus einem offenzelligen Schaumkunststoff.

Als Bodenbeläge für Sport flächen haben sich in erheblichem Umfang sogenannte Kunstrasen durchgesetzt, bei denen es sich um aus Kunststoffbändchen und/oder Kunststoffgarnen hergestellte gestrickte, gewirkte, gewebte oder getuftete textile Erzeugnisse in Form einer sogenannten Polware handelt. Meist werden die die Grashalme simulierenden Polelemente aus Kunststoffbändchen hergestellt, welche die Trägerbahn durchsetzen und in dieser durch eine textile Einbindung und/oder (letzteres insbesondere bei einer sogenannten Tuftingware) durch eine partielle oder vollflächige Rückenbeschichtung der Trägerbahn mittels einer Kunststoffmasse fixiert sind.

Da insbesondere an im Freien befindliche Sportflächen die Forderung gestellt wird, daß der Bodenbelag wasserdurchlässig ist, besitzt die Trägerbahn bekannter Kunstrasen Öffnungen, und bei einer partiellen Rückenbeschichtung beseitigt letztere die Wasserdurchlässigkeit des Bodenbelags nicht. Es sind aber auch solche Bodenbeläge mit einer vollflächigen Rückenbeschichtung in Form einer dickenelastischen Kunststoffschicht bekannt, bei der es sich um eine Kunststoffschicht aus geschlossenzelligem Schaumkunststoff handelt; um in einem solchen Fall die Wasserdurchlässigkeit des Bodenbelags herbeizuführen, muß die Rückenbeschichtung gelocht werden.

Alle diese bekannten, vorstehend beschriebenen wasserdurchlässigen Bodenbeläge haben den Nachteil, daß an der Oberfläche des Bodenbelags anfallendes Wasser unkontrolliert und verhältnismäßig rasch durch den Bodenbelag hindurchtritt und letzterer dann verhältnismäßig schnell wieder abtrocknet. Es hat sich aber gezeigt, daß die Bespieleigenschaften eines Bodenbelags der in Rede stehenden Art, insbesondere also eines sogenannten Kunstrasens, ganz wesentlich davon abhängen, ob die Belagsoberfläche etwas feucht ist - letzteres führt zu sehr viel besseren Bespieleigenschaften.

Aus der DE-A-38 35 880, Sp. 1, Zeilen 20 - 28 geht aber auch schon ein Bodenbelag der eingangs erwähnten Art hervor, dessen an die Unterseite der Trägerbahn des Kunstrasens ankaschierte Kunststoffschicht aus einem offenzelligen Schaumkunststoff dem Zweck dienen soll, Feuchtigkeit und insbesondere Regenwasser zurückzuhalten, eine Funktion, welche auch ein offenzelliger Schaumkunststoff nur höchst unzureichend übernehmen kann - bei einem Bodenbelag für Sportflächen kann man eine solche Schaumkunststoffschicht wegen ihrer dickenelastischen Eigenschaften nicht mit beliebig großer Dicke ausführen, weil sich sonst nicht mehr akzeptable Bespieleigenschaften der Sportfläche ergeben.

Eigentlicher Gegenstand der DE-A-38 35 880 ist ferner ein Kunstrasen-Bodenbelag, dessen Oberseite von einem die Grashalme simulierenden Pol gebildet wird, welcher in einer darunterliegenden, wasserdurchlässigen Trägerbahn verankert ist. Im Abstand unterhalb dieser Trägerbahn ist eine Vliesstoffbahn angeordnet, die ebenso wie die Trägerbahn wasserdurchlässig sein, zusätzlich jedoch wasserspeichernde Eigenschaften haben soll. Diese Vliesstoffbahn trägt auf ihrer Oberseite rasterförmig angeordnet, insbesondere halbkugelförmig gestaltete Polsterelemente aus einem geschlossenzelligen Kunststoffschaum, und im übrigen ist der Zwischenraum zwischen der Trägerbahn und der Vliesstoffbahn mit schüttfähigem Material (Granulat) gefüllt. In der Vliesstoffbahn gespeichertes Wasser kann also höchstens aufgrund eventuell gegebener Kapillareffekte der Granulatschüttung von der Vliesstoffbahn nach oben bis zur Trägerbahn gelangen.

Der Erfindung lag die Aufgabe zugrunde, einen als Polware ausgebildeten wasserdurchlässigen Bodenbelag für Sportflächen, insbesondere einen Kunstrasen zu schaffen, welcher gleichfalls wasserspeichernde Eigenschaften besitzt, jedoch nach einer Befeuchtung der Belagsoberfläche länger als die vorstehend geschilderten bekannten Bodenbeläge die erwünschten Bespieleigenschaften beibehält.

Ausgehend von einer Bodenbelagsbahn der eingangs erwähnten Art läßt sich diese Aufgabe erfindungsgemäß dadurch lösen, daß an der Unterseite der Kunststoffschicht eine wasserspeichernde Eigenschaften aufweisende Speicherschicht aus einem Faservlies, einem Nadelfilz oder einem Schwergewebe angeordnet und die Kunststoffschicht derart ausgebildet ist, daß sie beim Begehen der Bodenbelagsbahn einen einen Wassertransport von der Speicherschicht zur Trägerbahn bewirkenden Pumpeffekt hat.

Ein Faservlies, ein Nadelfilz oder ein Schwergewebe kann beim gleichem Volumen wesentlich mehr Wasser zurückhalten, d. h. speichern, als die bekannten offenzelligen Schaumkunststoffe, so daß mit Hilfe einer solchen Speicherschicht die erfindungsgemäße Bodenbelagsbahn länger feucht bleibt als die vorstehend geschilderten bekannten Bodenbeläge. Die gemäß der Erfindung vorgesehene und einen Pumpeffekt bewirkende Kunststoffschicht führt aber dazu, daß der Rücktransport des ursprünglich an der Oberseite des Bodenbelags angefallenen Wassers vom Wasserspeicher in die oberen Regionen des Bodenbelags gerade dann erfolgt, wenn die erwünschten Bespieleigenschaften gefordert werden, nämlich während der Nutzung des Bodenbelags.

Die Kunststoffschicht aus einem offenzelligen Schaumkunststoff besteht beispielsweise aus einem Latexschaum, einem Polyurethanschaum oder einem Moosgummi.

Bei Regen oder einer Befeuchtung des Bodenbelags auf dessen Oberseite anfallendes Wasser tritt durch die Öffnungen der Trägerbahn hindurch in die offenzellige Schaumkunststoffschicht ein und gelangt von dieser aufgrund der Schwerkraft und/oder einer Kapillarwirkung in die Speicherschicht, welche das Wasser aufsaugt, bis ihr Speichervolumen erschöpft ist: nicht mehr speicherbares und an der Belagsoberfläche anfallendes Wasser tritt durch die Speicherschicht hindurch nach unten aus dem Bodenbelag aus und wird in den Unterbau abgeleitet oder fließt auf der Oberfläche eines wasserundurchlässigen Unterbaus seitlich ab. Nach Ende des Regens bzw. der Beregnung des Bodenbelags trocknet dessen Oberfläche z. B. durch Sonne und Wind relativ schnell ab, beim Bespielen des erfindungsgemaßen Bodenbelags wird jedoch durch Druck auf die Belagsoberfläche (z. B. durch den Fuß eines Spielers) der offenzellige Schaumkunststoff zusammengedrückt und dadurch die Belagsoberfläche wieder etwas angefeuchtet, so daß sich der erwünschte Gleiteffekt durch einen Wasserfilm wieder einstellt (Pump- and Play-System). Dieser Vorgang wiederholt sich so oft, bis die Speicherschicht den offenzelligen Schaumkunststoff nicht mehr mit Kapillarwasser füllen kann.

Versuche an einer mit dem erfindungsgemäßen Bodenbelag belegten Sportfläche haben in den Sommermonaten bei mitteleuropäischem Klima gezeigt, daß der erfindungsgemäße Bodenbelag nach einmaligem Bewässern einen ganzen Tag bespielbar bleibt, d. h. die erwünschten Bespieleigenschaften beibehält. Im Vergleich zu herkömmlichen Bodenbelägen erfordert der erfindungsgemäße Bodenbelag nur ein Drittel bis ein Viertel des sonst erforderlichen Bewässerungswassers, um die gleichen spieltechnischen Eigenschaften wie bei den bekannten Bodenbelägen herbeizuführen.

Bei bevorzugten Ausführungsformen des erfindungsgemäßen Bodenbelags wird die Speicherschicht von einem Faservlies gebildet, welches ein Mehrfaches seines eigenen Gewichts an Wasser adhäsiv speichern kann. Bevorzugt werden dabei Faservliese aus einem nicht-verrottendem Material, was im übrigen natürlich für alle Elemente des erfindungsgemäßen Bodenbelags gilt.

Wie bei bekannten Bodenbelägen weisen auch bei bevorzugten Ausführungsformen des erfindungsgemäßen Bodenbelags die Polelemente auf der Trägerbahnunterseite angeordnete Verankerungsfüße auf, wobei es besonders vorteilhaft ist, wenn diese zwischen der Trägerbahn und der Schaumkunststoffschicht liegen; auf diese Weise dient die an die Rückseite der Trägerbahn insbesondere ankaschierte Schaumkunststoffschicht der Verbesserung der Fixierung der Polemente in der Trägerbahn, und die Verankerungsfüße der Polelemente werden durch die Schaumkunststoffschicht und die Speicherschicht abgedeckt, so daß sie beim Verlegen des Bodenbelags auf einem rauhen Untergrund nicht der Gefahr unterliegen, infolge des Bespielens des Bodenbelags durchgescheuert zu werden.

Als Kunststoff für die den Rückpumpeffekt bewerkstelligende Schaumkunststoffschicht wird insbesondere Butadienstyrol empfohlen; um einen einfach und vollständig recyclebaren Bodenbelag zu erhalten, bestehen bei anderen bevorzugten Ausführungsformen des erfindungsgemäßen Bodenbelags jedoch Trägerbahn, Polelemente, Schaumkunststoffschicht und Speicherschicht aus demselben Kunststoff.

Wie bereits erwähnt, empfiehlt es sich, die den Rückpumpeffekt bewerkstelligende offenzellige Schaumkunststoffschicht und die Speicherschicht an die Rückseite der Trägerbahn anzukaschieren, wobei durch die Art des Ankaschierens, insbesondere durch ein entsprechend gewähltes Muster einer Verbindungsschicht, jedoch gewährleistet werden muß, daß an der Belagsoberfläche anfallendes Wasser durch die Trägerbahn, die Schaumkunststoffschicht und die Speicherschicht hindurchtreten kann.

Weitere Merkmale, Vorteile und Einzelheiten der Erfindung ergeben sich aus der beigefügten schematischen zeichnerischen Darstellung und der nachfolgenden Beschreibung einer besonders bevorzugten Ausführungsform eines erfindungsgemäßen Bodenbelags; die Zeichnung zeigt einen Schnitt durch den als Tuftingware ausgebildeten Bodenbelag.

Die Zeichnung zeigt eine Trägerbahn 10, bei der es sich um eine Tuftinggrundware handelt, insbesondere um ein Gewebe aus Kunststoffbändchen. In dieser sind Polelemente 12 verankert, welche durch Tuften in die Trägerbahn 10 eingebracht wurden und von Kunststoffbändchen gebildet werden. Sie sind in der Seitenansicht ungefähr U-förmig ausgebildet und bilden an der Unterseite der Trägerbahn jeweils einen Verankerungsfuß 12a.

An die Unterseite der Tuftingware 10, 12 ist eine Schaumkunststoffschicht 14 ankaschiert, die aus einem offenzelligem Schaumkunststoff besteht und erfindungsgemäß dickenelastisch ist. Schließlich ist an die Unterseite der Schaumkunststoffschicht 14 eine Faservliesschicht 16 ankaschiert, welche die erfindungsgemäße Wasserspeicherschicht bildet. Durch die Dicke, Dichte, Struktur und die Art des Fasermaterials der Faservliesschicht 16 läßt sich die erwünschte Speicherkapazität erreichen und einstellen.

Die Poren der Schaumkunststoffschicht 14 ermöglichen einen durch die Schwerkraft bewirkten Wassertransport durch die Schaumkunststoffschicht 14 hindurch in die Faservliesschicht 16 und infolge der Kapillarwirkung bzw. der beim Bespielen des Bodenbelags auftretenden Pumpwirkung aus der Faservliesschicht 16 zurück in die eigentliche Kunstrasenschicht 10, 12 und insbesondere durch deren wasserdurchlässige Trägerbahn 10 hindurch an die Oberfläche der Kunstrasenschicht. Zur Wasserdurchlässigkeit der Trägerbahn 10 ist noch zu bemerken, daß diese in vielfätiger Weise gewährleistet und eingestellt werden kann, so z. B. durch verhältnismäßig dicke Nadeln beim Tuften, durch die Art und Dichte des für die Herstellung der Trägerbahn 10 verwendeten textilen Materials, z. B. also durch die Breite der für die Herstellung eines Gewebes verwendeten Kunststoffbändchen und die Abstände zwischen den von den Bändchen gebildeten Kett- und Schußfäden voneinander sowie durch die Art einer eventuell eingesetzten Ausrüstung des Trägerbahnmaterials; hierbei handelt es sich jedoch um bekannte Maßnahmen, so daß es einer detaillierten Erläuterung derselben nicht bedarf.

## Patentansprüche

1. Als Polware ausgebildete Bodenbelagsbahn für Sportflächen, insbesondere Kunstrasen, mit einer Öffnungen aufweisenden und deshalb wasserdurchlässigen Trägerbahn (10), mit an letzterer befestigten, den Pol bildenden Polelementen (12) sowie einer an der Unterseite der Trägerbahn (10) angeordneten dickenelastischen Kunststoffschicht (14) aus einem offenzelligen Schaumkunststoff, **dadurch gekennzeichnet**, daß an der Unterseite der Kunststoffschicht (14) eine wasserspeichernde Eigenschaften aufweisende Speicherschicht (16) aus einem Faservlies, einem Nadelfilz oder einem Schwergewebe angeordnet und die Kunststoffschicht (14) derart ausgebildet ist, daß sie beim Begehen der Bodenbelagsbahn einen einen Wassertransport von der Speicherschicht (16) zur Trägerbahn (10) bewirkenden Pumpeffekt hat.

2. Bodenbelagsbahn nach Anspruch 1, dadurch gekennzeichnet, daß die Polelemente (12) auf der Trägerbahnunterseite angeordnete Verankerungsfüße (12a) aufweisen, welche zwischen Trägerbahn (10) und Schaumkunststoffschicht (14) liegen.

3. Bodenbelagsbahn nach Anspruch 1 oder 2 , dadurch gekennzeichnet, daß Trägerbahn (10), Polelemente (12), Schaumkunststoffschicht (14) und Speicherschicht (16) aus demselben Kunststoff bestehen.

4. Bodenbelagsbahn nach einem oder mehreren der Ansprüche 1 - 3, dadurch gekennzeichnet, daß die Schaumkunststoffschicht (14) aus Butadienstyrol besteht.

## Claims

1. Floor-covering web designed as a pile fabric for sports surfaces, in particular synthetic grass surfaces, with a supporting web (10) comprising openings and therefore being water-permeable, pile elements (12) secured to said supporting web and forming the pile as well as a plastic layer (14) arranged on the underside of the supporting web (10), said layer (14) being elastic in the direction of its thickness and made from an open-cell foamed plastic, characterized in that a storage layer (16) having water-storing properties and made from a fiber fleece, a needled felt or a heavy woven fabric is arranged on the underside of the plastic layer (14) and the plastic layer (14) is designed such that it has a pumping effect causing a transport of water from the storage layer (16) to the supporting web (10) when the floor-covering web is walked on.

2. Floor-covering web as defined in claim 1, characterized in that the pile elements (12) have anchoring feet (12a) arranged on the underside of the supporting web, said feet being located between supporting web (10) and foamed plastic layer (14).

3. Floor-covering web as defined in claim 1 or 2, characterized in that supporting web (10), pile elements (12), foamed plastic layer (14) and storage layer (16) consist of the same plastics material.

4. Floor-covering web as defined in any or several of claims 1 - 3, characterized in that the foamed plastic layer (14) consists of butadiene styrene.

## Revendications

1. Bande de revêtement de sol pour terrains de sport, réalisée sous forme de tissu à poils, en particulier un gazon artificiel, comportant une bande de support (10) présentant des ouvertures et qui est pour cette raison perméable à l'eau, comportant des éléments de poils (12) formant le poil qui sont fixés sur ladite bande de support, ainsi qu'une couche de matière plastique (14) élastique en épaisseur, agencée sur la face inférieure de la bande support (10) et constituée par une matière plastique mousse à cellules ouvertes, caractérisée en ce qu'une couche d'accumulation (16) d'une nappe de fibres, d'un feutre aiguilleté ou d'un tissu lourd, qui a la propriété d'accumuler de l'eau, est agencée sur la face inférieure de la couche de matière plastique (14), et en ce que la matière plastique (14) est réalisée de telle manière que lorsqu'on marche sur la bande de revêtement de sol, elle a un effet de pompage qui provoque le transport de l'eau de la couche d'accumulation (16) vers la bande de support (10).

2. Bande de revêtement de sol selon la revendication 1, caractérisé en ce que les éléments de poils (12) présentent des pieds d'ancrage (12a) qui se trouvent entre la bande de support (10) et la couche de matière plastique mousse (14).

3. Bande de revêtement de sol selon l'une ou l'autre des revendications 1 et 2, caractérisé en ce que la bande de support (10), les éléments de poils (12), la couche de matière plastique mousse (14) et la couche d'accumulation (16) sont faits dans la même matière plastique.

4. Bande de revêtement de sol selon l'une ou plusieurs des revendications 1 à 3, caractérisé en ce que la couche de matière plastique mousse (14) est en styrol butadiène.
